# EUROPÄISCHE PATENTSCHRIFT

(11) **EP 4 230 911 B1**
(45) Veröffentlichungstag und Bekanntmachung des Hinweises auf die Patenterteilung: **05.11.2025**
(21) Anmeldenummer: 23156681.1
(22) Anmeldetag: 15.02.2023
(51) Int. Cl.: F23N 3/08

(54) **VERFAHREN ZUR INBETRIEBNAHME EINES HEIZGERÄTES, COMPUTERPROGRAMM, REGEL- UND STEUERGERÄT, HEIZGERÄT UND VERWENDUNG EINES PARAMETERS**
METHOD FOR STARTING UP A HEATING DEVICE, COMPUTER PROGRAM, CONTROL AND CONTROL DEVICE, HEATING DEVICE AND USE OF A PARAMETER
PROCÉDÉ DE MISE EN SERVICE D'UN APPAREIL DE CHAUFFAGE, PROGRAMME INFORMATIQUE, APPAREIL DE RÉGULATION ET DE COMMANDE, APPAREIL DE CHAUFFAGE ET UTILISATION D'UN PARAMÈTRE

(30) Priorität: 16.02.2022 DE 102022103654
(43) Veröffentlichungstag der Anmeldung: 23.08.2023
(73) Patentinhaber: Vaillant GmbH, 42859 Remscheid NRW (DE)
(72) Erfinder: Richter, Klaus, 42855 Remscheid (DE); Fischer, Christian, 42859 Remscheid (DE)
(74) Vertreter: Popp, Carsten

(56) Entgegenhaltungen:
- EP-A1- 3 581 850
- EP-A1- 3 919 817
- DE-A1- 102010 056 275
- US-A1- 2019 195 534

## Beschreibung

Die Erfindung betrifft ein Verfahren zum Erkennen eines unregelmäßigen Zündvorganges, insbesondere im Rahmen einer Inbetriebnahme eines Heizgerätes, ein Computerprogramm, ein Regel- und Steuergerät, ein Heizgerät und eine Verwendung eines Parameters.

Es sind eine Vielzahl von Heizgeräten bekannt, die in einer Brennkammer ein Gemisch aus einem Brennstoff, insbesondere Gas oder Wasserstoff, und Umgebungsluft verbrennen, um Wärme zur Versorgung eines Gebäudes oder für eine Bereitstellung von Warmwasser zu gewinnen.

Bei einer Inbetriebnahme derartiger Heizgeräte wird in der Regel eine Fördereinrichtung, insbesondere als Gebläse ausgeführt, auf eine Sollleistung geregelt und somit einem geförderten Volumenstrom angesaugter Verbrennungsluft der Brennstoff zugefügt bzw. zudosiert. Das Verbrennungsgemisch wird dann, insbesondere auch unter Zuhilfenahme der Fördereinrichtung, einem Brenner des Heizgerätes zugeführt und durch eine Zündvorrichtung, beispielsweise einem Funken- oder Glühzünder, entzündet.

Bedingt durch Unregelmäßigkeiten bei der Zufuhr und/ oder Zusammensetzung des Verbrennungsgemisches oder eines verspätet einsetzenden Zündfunkens kann es hierbei zu Problemen kommen, wobei insbesondere ein zu hoher Anteil Brennstoff in der Gemischzusammensetzung regelmäßig auftritt und einer der Gründe sein kann, die zu einer sogenannten harten Zündung führen. Diese kann sich in einem explosionsartigen Geräusch äußern, wobei auch Beschädigungen des Heizgerätes bzw. von Bauteilen desselben auftreten können. Neben den Komforteinbußen aufgrund der Geräuschbelastung kann somit ein Auftreten einer harten Zündung zu Beschädigungen von Bauteilen führen.

Nach dem Stand der Technik kann das Auftreten vom Nutzer erkannt und einem Fachbetrieb gemeldet werden, der eine Wartung und Überprüfung des Heizgerätes vornehmen kann. Dies erscheint jedoch leider regelmäßig nicht möglich, da beispielsweise keine Person zum Erkennen der akustisch auffälligen Zündung anwesend ist, was zu einem hohen Risiko von Beschädigungen des Heizgerätes führt, in deren Folge mit einem Ausfall (Störabschaltung) zu rechnen ist. Nicht zuletzt kann das Heizgerät nach der erfolglosen (harten) Zündung einen erneuten Versuch vornehmen, wodurch das Risiko einer Beschädigung zunimmt.

Die EP 3 581 850 A1 schlägt hierzu vor, beim Start eines Brenners mit Hilfe der Regelungseinrichtung eine fehlerhafte Zündung zu detektieren, wobei eine Gebläsedrehzahl des Gebläses erfasst und mit einem hinterlegten und erwartungsgemäßen Verlauf derselben verglichen und eine fehlerhafte Zündung festgestellt wird. Schwierig erscheint das vorgeschlagene Verfahren mit einer geregelten Gebläsedrehzahl, weil diese von einer Drehzahlregelung beeinflusst wird, was ggf. den Vergleich mit einem hinterlegten Signal erschwert und verzögert.

Auch die EP 3 919 817 A1 schlägt ein Verfahren und eine Vorrichtung zum Erkennen von Fehlern beim Zünden eines Brenners vor. Bei dem Verfahren werden während einer Inbetriebnahme des Brenners eine Drehzahl des Gebläses und eine Stellung des Brennstoffventils überwacht und charakteristische Änderungen erfasst, um einen Fehler beim Zündvorgang zu erkennen. Auch hier kann eine Beeinflussung einer Drehzahlregelung ein Erkennen eines unregelmäßigen Zündvorgangs erschweren und verzögern.

DE 10 2010 056 275 A1 offenbart ein Verfahren zum Betreiben eines Gasbrenners in dem ein Vergleich der aktuellen Gebläsedrehzahl über das aktuelle PWM-Signal mit einer vorgebbaren Soll-Gebläsedrehzahl bzw. einem Soll-PWM-Signal in einen Startablauf integriert ist.

Hiervon ausgehend ist es Aufgabe der Erfindung, ein Verfahren zur Inbetriebnahme eines Heizgerätes vorzuschlagen, das die geschilderten Probleme des Standes der Technik zumindest teilweise überwindet. Insbesondere sollen Probleme bei der Inbetriebnahme automatisch, schnell und mit hoher Sicherheit erkannt werden und ein erneuter Zündversuch unterbunden werden.

Zudem soll die Erfindung die Komplexität eines Heizgerätes zumindest nicht wesentlich erhöhen, nur geringe bauliche Veränderungen an einem Heizgerät erfordern und eine einfache Integration in einen bestehenden Produktionsprozess ermöglichen.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Erkennen eines unregelmäßigen Zündvorganges, gegebenenfalls (auch) im Rahmen einer Inbetriebnahme, eines Heizgerätes bei, wobei das Heizgerät ein Gebläse und eine Drehzahlregelung zur Einstellung der Drehzahl des Gebläses aufweist, dazu eingerichtet, einen Massestrom eines Gemisches aus einem Brennstoff und Verbrennungsluft zu einem Brenner des Heizgerätes zu fördern, wobei während des Zündvorgangs ein pulsweitenmoduliertes (PWM) Signal als Stellsignal der Drehzahlregelung überwacht bzw. erfasst und ein unregelmäßiger Zündvorgang durch ein Auswerten des Stellsignals durch eine Betrachtung des Stellsignals und dessen zeitlicher Veränderung erkannt wird.

Das Verfahren dient einem Erkennen eines unregelmäßigen Zündvorganges eines Heizgerätes, insbesondere einer so genannten "harten" Zündung, also eines explosionsartigen Zündvorganges, auch als Verpuffung bezeichnet, insbesondere ausgelöst durch einen zu hohen Anteil Brennstoff in dem, dem Brenner zugeführten Gemisch aus Brennstoff und Verbrennungsluft, also bei einem Lambda-Wert von nahe oder sogar unter 1, oder ausgelöst durch einen verspätet entstehenden Zündfunken, insbesondere in Verbindung mit einem niedrigen Lambda-Wert. Eine unregelmäßige Zündung geht in der Regel mit einem verzögerten Entzünden des in die Brennkammer eingebachten Verbrennungsgemisches einher und kann eine Verpuffung oder sogar einem Flammenrückschlag bewirken.

Das Verfahren kann insbesondere bei jedem Zündvorgang eines Heizgerätes durchgeführt werden, um diese hinsichtlich Unregelmäßigkeiten zu überwachen.

Bei dem Heizgerät handelt es sich insbesondere um ein Heizgerät, das dazu eingerichtete ist, einen flüssigen und/oder gasförmigen Brennstoff (wie z. B. Heizöl, Erdgas, Wasserstoff) unter Zufuhr von Umgebungsluft zu verbrennen und Wärmeenergie, beispielsweis zur Erwärmung eines Wärmeträgers eines Heizkreislaufes oder auch zur Bereitstellung einer Warmwasserversorgung zu erzeugen. Insbesondere kann es sich bei dem Heizgerät um ein Brennwertgerät handeln. Das Heizgerät weist in der Regel eine Brennkammer und eine Fördereinrichtung (umfassend ein Gebläse) auf, die ein Gemisch von Brennstoff und Verbrennungsluft über einen Gemischkanal in eine Brennkammer fördern kann. Die Verbrennungsprodukte können anschließend durch einen Abgaskanal des Heizgerätes einer Abgasanlage zugeführt werden.

Bei einer Inbetriebnahme des Heizgerätes kann das Gebläse über ein pulsweitenmoduliertes Signal einer (Gebläse-eigenen oder -übergeordneten) Drehzahlregelung eine (vorgegebene) für einen Zündvorgang geeignete (Soll)Drehzahl (vor-)eingestellt werden und anschließend die für den Start geeignete Menge Brennstoff dem durch das Gebläse geförderten Massestrom Verbrennungsluft zugefügt werden. Bei einem gasförmigen Brennstoff kann dieser über ein Gasventil zugeführt werden. Anschließend kann das Brennstoff-Verbrennungsluft-Gemisch von einem Zünder (Funkenzünder, Glühzünder) gezündet werden.

Das pulsweitenmodulierte (PWM-) Signal kann ein Rechtecksignal sein, dass zwischen zwei Spannungspegeln oszillieren kann. Bei der Regelung eines (Gebläse-)Motors durch ein PWM- Signal ist der untere Spannungspegel in der Regel 0V [Volt] und der obere Spannungspegel kann eine Nennspannung (der Nennleistung des Motors entsprechenden) sein. Der Zeitraum für ein aufeinanderfolgendes Schalten des oberen und unteren Spannungspegels kann dabei als Periode bezeichnet werden. Bei einem PWM-Signal kann der Zeitraum des oberen Spannungspegels als tₑᵢₙ und der Zeitraum des unteren Spannungspegels als tₐᵤₛ bezeichnet werden.

Mit anderen Worten kann durch das PWM-Signal das Gebläse in schneller Folge ein und ausgeschaltet werden, so dass sich im Mittel eine gewünschte Drehzahl (Leistung) ergeben kann. Ein PWM-Signal wird dabei häufig in % [Prozent] (der Nennleistung beispielsweise des Gebläses) angegeben, wobei der Prozent-Wert, den prozentualen zeitlichen Anteil des oberen Spannungspegels des Signals angeben kann. In der Regel muss das PWM-Signal bei erfolgreicher (normaler) Zündung nur leicht erhöht werden, um den gewünschten Arbeitspunkt des Gebläses konstant einzuregeln. Bei einer harten Zündung fällt die vom Regler generierte (sprunghafte) Änderung des PWM-Signals sehr viel größer aus. Kommt es zu keiner Flammenbildung, so bleibt das PWM-Signal nahezu konstant (hilft bei der Fehlerdiagnose im Störfall). Somit kann nach Durchführung eines hier vorgeschlagenen Verfahrens durch die Auswertung des PWM-Signals (wahlweise) eine erfolgreiche (normale), eine harte (mit Verpuffungen) und/oder eine fehlende Flammenbildung bei einem Zündvorgang erkannt werden.

Es wird davon ausgegangen, dass bei einem unregelmäßigen Zündvorgang, beispielsweise einer explosionsartigen Erscheinung während des Zündvorganges, das Gebläse von einem sich über den Gemischkanal (und Abgaskanal/ Abgasanlage) ausbreitenden Druckimpuls (Druckänderung, Druckwelle) beeinflusst wird, und sich somit dessen Drehzahl (sprunghaft) ändert, wobei die Drehzahlregelung des Gebläses dieser Änderung der Drehzahl entgegenzuwirken versucht, indem ein pulsweitenmoduliertes Stellsignal der Drehzahlregelung (automatisch bzw. unmittelbar und/oder in Abhängigkeit der geänderten Strömungsverhältnisse) geändert wird. Diese Änderung kann nach dem hier vorgeschlagenen Verfahren überwacht werden und zum Erkennen eines unregelmäßigen Zündvorganges herangezogen werden.

In vorteilhafter Weise kann durch ein Überwachen bzw. Erfassen und Auswerten eines PWM-Signals eines Drehzahlreglers auch die Regelstrecke (durch Auslegung des Drehzahlreglers) berücksichtigt werden. Durch die Auswertung der Reaktion des Drehzahlregler aus einem Lastwechsel können zusätzliche Informationen über den Zündvorgang einbezogen werden, z. B. auch im Vergleich zu einer Auswertung des Drehzahlsignals des Gebläses. Es ist ermöglicht, das Signal mit einer geeigneten Routine oder Datenauswertung an die konkrete Anwendungssituation anzupassen, so dass eine Sensitivität oder ein Verlauf des Signals gerade mit Blick auf das gewünschte Ergebnis angepasst werden kann.

Auch bei einem regulären Zündvorgang kann ein Druckimpuls auftreten, dieser kann jedoch von einem unregelmäßigen Zündvorgang durch eine quantitative Betrachtung und/ oder eine zeitliche Veränderung des Stellsignals abgegrenzt werden. So kann durch eine Betrachtung des Stellsignals und dessen zeitlicher Veränderung ein regelmäßiger Zündvorgang von einem unregelmäßigen sicher abgegrenzt werden.

Der Drehzahlregler kann insbesondere dazu eingerichtet sein, eine Leistung (insbesondere eine Drehzahl eines Gebläses) der Fördereinrichtung bzw. des Gebläses auf einen vorgegebenen Wert zu regeln.

Gemäß einer vorteilhaften Ausgestaltung kann von einem unregelmäßigen Zündvorgang ausgegangen werden, wenn das PWM-Signal während des Zündvorganges der Inbetriebnahme des Heizgerätes eine (sprunghafte) Änderung von mindestens 10 % [Prozent (der Nennleistung des Gebläses)], 20% oder 30% erfährt. Der konkrete Wert kann dabei von verschiedenen Eigenschaften des Heizgerätes abhängig sein, wobei der Wert für einen regelmäßigen Zündvorgang einfach bestimmt und so eine Abgrenzung einfach vorgenommen werden kann.

Gemäß einer vorteilhaften Ausgestaltung kann zum Erkennen eines unregelmäßigen Zündvorganges auch eine zeitliche Ableitung (Gradient bzw. Transient) der Zeitdauer tₑᵢₙ und/oder tₐᵤₛ des PWM-Signals des Drehzahlreglers betrachtet werden. Hierzu kann die Veränderung von tₑᵢₙ und/oder tₐᵤₛ von einer Periode des PWM- Signals zur nächsten Periode betrachtet werden. Eine Betrachtung von aus dem PWM- Signal abgeleiteten Gradienten/Transienten kann störfaktorbedingte Signalschwankungen ausschließen und so die Fehleranfälligkeit eines hier vorgeschlagenen Verfahrens mindern.

Gemäß einer vorteilhaften Ausgestaltung kann zum Erkennen eines unregelmäßigen Zündvorgangs eine Zeitdauer herangezogen werden, von einer durch den Zündvorgang (Inbetriebnahme des Zünders) indizierten Änderung des Stellsignals bis zu einer (durch die Drehzahlregelung bedingten) Rückkehr des Stellsignals auf den Wert vor dem Zündvorgang in einem definierten Toleranzbereich. Mit anderen Worten kann anhand des Stellsignals der Zeitraum bestimmt werden, den der Drehzahlregler benötigt, um eine durch den Zündvorgang (und einem damit verbundenen Druckimpuls) erfolgte Änderung der Drehzahl des Gebläses auszugleichen und die Drehzahl des Gebläses vor dem Einleiten des Zündvorganges wieder zu erreichen. Der Toleranzbereich dient hierbei dazu, durch Störfaktoren (beispielsweise Temperaturen etc.) bedingte geringfügige Verschiebungen des Stellsignals zu kompensieren.

Die Zeitdauer kann ein Maß für die Intensität des durch den Zündvorgang ausgelösten Druckimpuls sein, die mit dessen Intensität ansteigen kann.

Gemäß einer vorteilhaften Ausgestaltung kann der 1 s bis 3 s [Sekunden] betragen. Auch der Zeitraum kann von verschiedenen Eigenschaften und Gegebenheiten abhängig sein, wobei auch der Zeitraum bei einem regelmäßigen Zündvorgang einfach ermittelbar ist, und häufig unter 1 s [Sekunde] liegt und so auf einfache Weise eine Abgrenzung von einem regelmäßigen zu einem unregelmäßigen Zündvorgang vorgenommen werden kann. In diese Betrachtung sollten auch die Programmierung und Einstellung des Reglers sowie die Eigenschaften des konkreten Heizgerätes einbezogen werden.

Gemäß einer Ausgestaltung kann sowohl die Änderung des PWM-Signals also auch die Zeitdauer herangezogen bzw. berücksichtigt werden, von der durch den Zündvorgang (Inbetriebnahme des Zünders) indizierten Änderung des Stellsignals bis zu einer (durch die Drehzahlregelung bedingten) Rückkehr des Stellsignals auf den Wert vor dem Zündvorgang in einem definierten Toleranzbereich. Vorteilhaft kann so ermöglicht werden, Bauteildefekte zu detektieren. Falls beispielsweise das Stellsignal nicht innerhalb einer gewissen Zeit auf den vorbestimmten Ausgangswert (in einem Toleranzbereich) zurückgeführt werden kann, könnte das auf einen Defekt des Gebläses und/oder des Abgasweges (Abgaskanal, Abgasanlage) schließen lassen. Dieser Defekt könnte durch eine aufgetretene (zeitlich) verzögerte Zündung verursacht worden sein.

Gemäß einer vorteilhaften Ausgestaltung kann ein Erfassen und Auswerten des PWM-Signals nur so lange erfolgen, wie der Zündvorgang andauert, beispielsweise gekennzeichnet durch eine aktivierte Zündeinrichtung.

Gemäß einer weiteren vorteilhaften Ausgestaltung kann ein unregelmäßiger Zündvorgang auf einem Überschwingen des Stellsignals des Reglers erkannt werden. Hierbei sollte auch die Programmierung des Reglers sowie die Eigenschaften des konkreten Heizgerätes einbezogen werden.

Gemäß einer vorteilhaften Ausgestaltung kann für einen Zündvorgang im Rahmen der Auswertung des Stellsignals ein Signal ermittelt und herangezogen werden, das aus einer (mittels einer oder mehrerer Rechenoperationen erfolgten) Zusammenführung oben genannter aus dem Stellsignal abgeleiteter Signale (dem Stellsignal selbst, mindestens einem aus dem Stellsignal abgeleiteten Gradienten und/ oder einem bestimmten Zeitraum (bis zu einer Rückkehr des Stellsignals auf den Wert vor dem Zündvorgang)) resultiert. Vorteilhaft können so Ungenauigkeiten, beispielsweise durch Störfaktoren (bzw. Reaktionen der Drehzahlregelung auf Störfaktoren), kompensiert und eine besonders sichere Erkennung einer unregelmäßigen Zündung (harte Zündung, fehlende Flammenbildung) erreicht werden.

Gemäß einer vorteilhaften Ausgestaltung kann bei bzw. nach einem Feststellen eines unregelmäßigen Zündvorganges die Drehzahlregelung mittels des Stellsignals die Drehzahl des Gebläses automatisch so einstellen, dass diese (wieder) in einen vorgegebenen Bereich geführt wird. Insbesondere ist möglich, unmittelbar nach der Feststellung des unregelmäßigen Zündvorgangs wieder für den Zündvorgang geeignete Förderbedingungen selbstständig einzustellen. Auf diese Weise kann (zunächst) eine Abschaltung des Heizgeräts vermieden werden bzw. versucht werden, den Prozess wieder zu stabilisieren. Die Wirkung des Nachregelns des Gebläses kann weiter über das Stellsignal überwacht werden, beispielsweise über einen vorgegebenen Nachregel-Zeitraum. Nach Ablauf des Nachregel-Zeitraums kann dann entweder wieder in den Normalbetrieb oder in einen Notbetrieb bzw. Notstopp übergegangen werden.

Gemäß einer vorteilhaften Ausgestaltung kann nach einem Erkennen eines unregelmäßigen Zündvorganges, insbesondere nach dem vorstehend beschriebenen, automatischen Nachregeln, das Heizgerät (automatisch) außer Betrieb genommen werden und/ oder insbesondere eine erneute Inbetriebnahme (gleichfalls automatisch) verhindert (blockiert) werden. Eine erneute Inbetriebnahme kann insbesondere nur von einer Fachwerkstatt oder einer fachkundigen Person wieder ermöglicht werden. Vorteilhaft kann so eine Beschädigung des Heizgerätes verhindert werden.

Gemäß einer vorteilhaften Ausgestaltung kann eine Information über das Erkennen eines unregelmäßigen Zündvorganges über eine Anzeigeeinrichtung des Heizgerätes angezeigt werden und/ oder über ein Netzwerk, insbesondere dem Internet, zum Abruf bereitgestellt werden, und/ oder als Nachricht versandt werden. Beispielsweise kann die Information so auf einem mobilen Endgerät oder einem Computer einem Fachbetrieb und/ oder einem Nutzer/ Betreiber des Heizgerätes zur Kenntnis gebracht werden. Ein Fachbetrieb könnte dann (automatisch und selbstständig) einen Wartungstermin planen und durchführen.

Nach einem weiteren Aspekt wird auch ein Computerprogramm vorgeschlagen, welches zur (zumindest teilweisen) Durchführung eines hier vorgestellten Verfahrens eingerichtet ist. Dies betrifft mit anderen Worten insbesondere ein Computerprogramm(-produkt), umfassend Befehle, die bei der Ausführung des Programms durch einen Computer diesen veranlassen, ein hier beschriebenes Verfahren auszuführen.

Nach einem weiteren Aspekt wird auch ein maschinenlesbares Speichermedium vorgeschlagen, auf dem das Computerprogramm gespeichert ist.

Regelmäßig handelt es sich bei dem maschinenlesbaren Speichermedium um einen computerlesbaren Datenträger.

Nach einem weiteren Aspekt wird auch ein Regel- und Steuergerät für ein Heizgerät vorgeschlagen, eingerichtet zur Durchführung eines hier vorgestellten Verfahrens. Das Regel- und Steuergerät kann hierzu beispielsweise einen Prozessor aufweisen bzw. über diesen verfügen. In diesem Zusammenhang kann der Prozessor beispielsweise das auf einem Speicher (des Regel- und Steuergeräts) hinterlegte Verfahren ausführen. In vorteilhafter Weise führt ein Regel- und Steuergerät häufig ohnehin die Regelung der Leistung der Fördereinrichtung bzw. des Gebläses durch, so dass ein, gemäß einem hier vorgeschlagenen Verfahren, zu erfassender Parameter dem Regel- und Steuergerät bereits vorliegt. Weiter kann eine Drehzahlregelung zur Einstellung der Drehzahl des Gebläses vorgesehen sein, die ggf. Teil des Regel- und Steuergeräts ist oder zumindest von ihr kontrollierbar ist.

Nach einem weiteren Aspekt wird auch ein Heizgerät mit einem hier vorgestellten Regel- und Steuergerät vorgeschlagen. Bei dem Heizgerät handelt es sich insbesondere um ein Gasheizgerät mit einem Gasbrenner und einer Fördereinrichtung umfassend ein Gebläse, die ein Gemisch aus Brenngas und Verbrennungsluft zu dem Gasbrenner fördern kann. Dabei kann eine Drehzahlregelung zur Einstellung der Drehzahl des Gebläses vorgesehen sein, die ggf. Teil des Regel- und Steuergeräts ist oder zumindest von ihr kontrollierbar ist.

Die im Zusammenhang mit dem Verfahren erörterten Details, Merkmale und vorteilhaften Ausgestaltungen können entsprechend auch bei dem hier vorgestellten Computerprogramm, dem Regel- und Steuergerät, dem Heizgerät und/oder der Verwendung auftreten und umgekehrt. Insoweit wird auf die dortigen Ausführungen zur näheren Charakterisierung der Merkmale vollumfänglich Bezug genommen.

Hier werden somit ein Verfahren zur Inbetriebnahme eines Heizgerätes, ein Computerprogramm, ein Regel- und Steuergerät, und ein Heizgerät angegeben, welche die mit Bezug auf den Stand der Technik geschilderten Probleme zumindest teilweise lösen. Insbesondere tragen das Verfahren zur Inbetriebnahme eines Heizgerätes, das Computerprogramm, das Regel- und Steuergerät, sowie das Heizgerät zumindest dazu bei, ein automatisiertes Erkennen eines unregelmäßigen Startvorganges zu ermöglichen und eine (darauffolgende) erneute Inbetriebnahme und mögliche negative Folgen zu verhindern.

Zudem kann die Erfindung ohne bauliche Veränderung mit einem Heizgerät nach dem Stand der Technik durchgeführt werden und ist somit auch ohne weiteres an Bestandsgeräten in Form eines Softwareupdates nachrüstbar.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: ein hier vorgeschlagenes Heizgerät, und
- Fig. 2:: Signalverläufe, die sich bei Durchführung eines hier vorgeschlagenen Verfahrens einstellen können.

Fig. 1 zeigt beispielhaft und schematisch ein hier vorgeschlagenes Heizgerät 1. Ein Gebläse 2 als Fördereinrichtung kann dazu eingerichtet sein, einen Massestrom Verbrennungsluft über eine Zuführung Verbrennungsluft 4 anzusaugen, dem über ein Gasventil 5 Brenngas zugesetzt werden kann. Über einen Gemischkanal 16 kann das Gemisch aus Verbrennungsluft und Brenngas einem Brenner 3 des Heizgerätes 1 zugeführt werden. Die Verbrennungsprodukte können über einen Abgaskanal 8 und eine Abgasanlage 9 abgeführt werden.

Das Heizgerät 1 kann ein Regel- und Steuergerät 7 umfassen, welches einen Drehzahlregler bzw. eine Drehzahlregelung 6 zur Einstellung der Drehzahl 11 des Gebläses 2 aufweisen kann. Das Regel- und Steuergerät 7 kann mit dem Gebläse 2 und dem Gasventil 5 elektrisch verbunden sein. Eine Anzeigeeinrichtung 18 kann Informationen über ein Ergebnis eines hier vorgeschlagenen Verfahrens anzeigen und insbesondere über ein ausgeschaltetes/ blockiertes Heizgerät 1 informieren. Das Regel- und Steuergerät 7 kann zudem mit einem Netzwerk 17 verbunden sein, über das eine Information über einen (automatisiert) erkannten unregelmäßigen Zündvorgang zum Abruf bereitgestellt oder als Nachricht versandt werden kann.

Fig. 2 zeigt Signalverläufe, die sich bei Durchführung eines hier vorgestellten Verfahrens einstellen können. In dem in Fig. 2 dargestellten Diagramm ist ein Stellsignal 10 der Drehzahlregelung 6 und eine Drehzahl 11 des Gebläses 2 in Abhängigkeit der Zeit t, angegeben in Sekunden, dargestellt. Das Stellsignal 10 der Drehzahlregelung 6 kann ein PWM-(pulsweitenmoduliertes) Signal, gegeben in Prozent [%] einer Nennleistung des Gebläses 2, und die Drehzahl 11 des Gebläses 2 in U/min [Umdrehungen pro Minute] angegeben sein.

Bei einer Inbetriebnahme des Heizgerätes 1 kann die Drehzahl 11 des Gebläses 2 auf eine Solldrehzahl 12 gefahren werden. Hierzu kann die Drehzahlregelung 6 das Stellsignal 10 entsprechend einstellen. Nach Erreichen der Solldrehzahl 12 kann über das Gasventil 5 dem geförderten Massestrom Verbrennungsluft Brenngas zugesetzt werden. Anschließend kann über einen Zünder eine Zündung 13 erfolgen.

Durch die Zündung 13 kann die Drehzahl 11 des Gebläses 2 aufgrund eines ausgelösten Druckimpulses abnehmen, dem die Drehzahlregelung 6 durch eine Anpassung (hier Erhöhung) des Stellsignals 10 unmittelbar und automatisch entgegenwirkt. Nach einer Zeitdauer 15 kann ein erneutes Erreichen 14 der Solldrehzahl 12 erfolgen.

Ein unregelmäßiger Zündvorgang kann anhand der Zeitdauer 15 und/oder an einer quantitativen Betrachtung der Änderung (Erhöhung) des Stellsignals 10 der Drehzahlregelung 6 erkannt werden.

Durch die Bereitstellung einer Information eines erkannten unregelmäßigen Zündvorgangs (auch nach dem Nachregeln) über die Anzeigeeinrichtung 18 und/ oder über ein Netzwerk 17 zum Abruf und/ oder durch ein Versenden einer Benachrichtigung dazu, kann ein Fachbetrieb automatisch und selbstständig einen Termin zur Wartung planen und durchführen.

### Bezugszeichenliste

- 1: Heizgerät
- 2: Gebläse
- 3: Brenner
- 4: Zuführung Verbrennungsluft
- 5: Gasventil
- 6: Drehzahlregelung
- 7: Regel- und Steuergerät
- 8: Abgaskanal
- 9: Abgasanlage
- 10: Stellsignal
- 11: Drehzahl
- 12: Solldrehzahl
- 13: Zündung
- 14: erneutes Erreichen
- 15: Zeitdauer
- 16: Gemischkanal
- 17: Netzwerk
- 18: Anzeigeeinrichtung

## Patentansprüche

1. Verfahren zum Erkennen eines unregelmäßigen Zündvorganges eines Heizgerätes (1), aufweisend ein Gebläse (2) und eine Drehzahlregelung (6) zur Einstellung der Drehzahl (11) des Gebläses (2), dazu eingerichtet, einen Massestrom eines Gemisches aus einem Brennstoff und Verbrennungsluft zu einem Brenner (3) des Heizgerätes (1) zu fördern, wobei während des Zündvorgangs ein pulsweitenmoduliertes Signal als Stellsignal (10) der Drehzahlregelung (6) erfasst und ein unregelmäßiger Zündvorgang durch ein Auswerten des Stellsignals (10), nämlich durch eine Betrachtung des Stellsignals (10) und dessen zeitlicher Veränderung, erkannt wird.

2. Verfahren nach Anspruch 1, wobei die Drehzahlregelung (6) einen Regler umfasst, der ein PI-Regler ist.

3. Verfahren nach einem der vorangehenden Ansprüche, wobei bei einer sprunghaften Veränderung des Stellsignals (10) von mehr als 10% auf einen unregelmäßigen Zündvorgang geschlossen wird.

4. Verfahren nach einem der vorangehenden Ansprüche, wobei zum Erkennen eines unregelmäßigen Zündvorgangs eine Zeitdauer (15) herangezogen wird, von einer durch den Zündvorgang indizierten Änderung des Stellsignals (10) bis zu einer Rücckehr des Stellsignals (10) auf den Wert vor dem Zündvorgang in einem definierten Toleranzbereich.

5. Verfahren nach Anspruch 4, wobei die Zeitdauer (15) größer 1 Sekunde ist.

6. Verfahren nach einem der vorangehenden Ansprüche, wobei bei einem Erkennen eines unregelmäßigen Zündvorgangs die Drehzahlregelung (6) mittels des Stellsignals (10) die Drehzahl (11) des Gebläses (2) automatisch in einen vorgegebenen Bereich einstellen.

7. Verfahren nach einem der vorangehenden Ansprüche, wobei bei einem Erkennen eines unregelmäßigen Zündvorgangs das Heizgerät (1) außer Betrieb genommen wird.

8. Verfahren nach einem der vorangehenden Ansprüche, wobei bei einem Erkennen eines unregelmäßigen Zündvorgangs eine Information hierüber über eine Anzeigeeinrichtung (18) angezeigt und/ oder über ein Netzwerk (17) zum Abruf bereitgestellt und/ oder über das Netzwerk (17) als Nachricht versandt wird.

9. Regel- und Steuergerät (7) für ein Heizgerät (1), eingerichtet um zu bewirken, dass das Heizgerät (1) ein Verfahren nach einem der Ansprüche 1 bis 8 durchführt.

10. Heizgerät (1), aufweisend ein Gebläse (2) mit einer Drehzahlregelung (6) und ein Regel- und Steuergerät (7) nach Anspruch 9

11. Computerprogramm, umfassend Befehle, die ein Heizgerät (1) nach Anspruch 10 dazu veranlassen ein Verfahren nach einem der Ansprüche 1 bis 8 auszuführen.

## Claims

1. Method for detecting an irregular ignition process of a heating appliance (1), comprising a fan (2) and a speed control (6) for setting the speed (11) of the fan (2), which is designed to convey a mass flow of a mixture of a fuel and combustion air to a burner (3) of the heating appliance (1), wherein during the ignition process a pulse width modulated signal is detected as a control signal (10) for the speed control (6) and an irregular ignition process is detected by evaluating the control signal (10), namely by observing the control signal (10) and its change over time.

2. Method according to claim 1, wherein the speed control (6) comprises a controller which is a PI controller.

3. Method according to one of the preceding claims, wherein an irregular ignition process is concluded in the event of a sudden change in the control signal (10) of more than 10%.

4. Method according to one of the preceding claims, wherein a time period (15) is used to detect an irregular ignition process, from a change in the control signal (10) indicated by the ignition process until the control signal (10) returns to the value before the ignition process within a defined tolerance range.

5. Method according to claim 4, wherein the time period (15) is greater than 1 second.

6. Method according to one of the preceding claims, wherein, upon detection of an irregular ignition process, the speed control (6) automatically adjusts the speed (11) of the fan (2) to a predetermined range by means of the control signal (10).

7. Method according to one of the preceding claims, wherein, upon detection of an irregular ignition process, the heating appliance (1) is taken out of operation.

8. Method according to one of the preceding claims, wherein, upon detection of an irregular ignition process, information thereon is displayed via a display device (18) and/or made available for retrieval via a network (17) and/or sent as a message via the network (17).

9. Control and regulating device (7) for a heating appliance (1), designed to cause the heating appliance (1) to carry out a method according to one of claims 1 to 8.

10. Heating appliance (1) comprising a fan (2) with a speed control (6) and a control and regulating device (7) according to claim 9.

11. Computer program comprising instructions which cause a heating appliance (1) according to claim 10 to carry out a method according to one of claims 1 to 8.

## Revendications

1. Procédé de reconnaissance d'un processus d'allumage irrégulier d'un appareil de chauffage (1), présentant une soufflante (2) et une régulation de vitesse de rotation (6) pour le réglage de la vitesse de rotation (11) de la soufflante (2) conçue afin de transporter un courant massique d'un mélange d'un combustible et d'air de combustion à un brûleur (3) de l'appareil de chauffage (1), dans lequel pendant le processus d'allumage, un signal à modulation de largeur d'impulsion est détecté comme signal de réglage (10) de la régulation de vitesse de rotation (6) et un processus d'allumage irrégulier est reconnu par une évaluation du signal de réglage (10), à savoir par une observation du signal de réglage (10) et sa modification temporelle.

2. Procédé selon la revendication 1, dans lequel la régulation de vitesse de rotation (6) comprend un régulateur qui est un régulateur PI.

3. Procédé selon l'une quelconque des revendications précédentes, dans lequel lors d'une modification brusque du signal de réglage (10) de plus de 10 %, il est conclu à un processus d'allumage irrégulier.

4. Procédé selon l'une quelconque des revendications précédentes, dans lequel pour la reconnaissance d'un processus d'allumage irrégulier, on utilise une durée (15) d'une modification induite par le processus d'allumage du signal de réglage (10) jusqu'à un retour du signal de réglage (10) à la valeur avant le processus d'allumage dans une plage de tolérance définie.

5. Procédé selon la revendication 4, dans lequel la durée (15) est supérieure à 1 seconde.

6. Procédé selon l'une quelconque des revendications précédentes, dans lequel lors d'une reconnaissance d'un processus d'allumage irrégulier, la régulation de vitesse de rotation (6) règle automatiquement au moyen du signal de réglage (10), la vitesse de rotation (11) de la soufflante (2) dans une plage prédéfinie.

7. Procédé selon l'une quelconque des revendications précédentes, dans lequel lors d'une reconnaissance d'un processus d'allumage irrégulier, l'appareil de chauffage (1) est mis hors service.

8. Procédé selon l'une quelconque des revendications précédentes, dans lequel lors d'une reconnaissance d'un processus d'allumage irrégulier, une information sur celui-ci est indiquée sur un dispositif d'affichage (18) et/ou est fournie pour consultation par le biais d'un réseau (17) et/ou est envoyée par le biais du réseau (17) comme message.

9. Appareil de régulation et de commande (7) pour un appareil de chauffage (1), conçu afin de faire en sorte que l'appareil de chauffage (1) mette en œuvre un procédé selon l'une quelconque des revendications 1 à 8.

10. Appareil de chauffage (1) présentant une soufflante (2) avec une régulation de vitesse de rotation (6) et un appareil de régulation et de commande (7) selon la revendication 9.

11. Programme informatique comprenant des instructions qui amènent un appareil de chauffage (1) selon la revendication 10 à mettre en œuvre un procédé selon l'une quelconque des revendications 1 à 8.
